# EUROPÄISCHE PATENTSCHRIFT

(11) **EP 0 638 879 B1**
(45) Veröffentlichungstag und Bekanntmachung des Hinweises auf die Patenterteilung: **02.05.1997**
(21) Anmeldenummer: 94111613.9
(22) Anmeldetag: 26.07.1994
(51) Int. Cl.: G07D 9/00, B65G 47/14

(54) **Einrichtung zur Entgegennahme von Münzen an einem münzbetätigten Automaten**
Device for receiving coins in a coin-freed machine
Dispositif pour recevoir des pièces de monnaie dans une machine actionnée par des pièces de monnaie

(30) Priorität: 06.08.1993 DE 4326303
(43) Veröffentlichungstag der Anmeldung: 15.02.1995
(73) Patentinhaber: DYNAMICS Chinatec Systemtechnik GmbH, D-22765 Hamburg (DE)
(72) Erfinder: Tod, Tim, Abergavenny, Gwent. S. Wales (GB)

(56) Entgegenhaltungen:
- EP-A- 0 080 842
- EP-A- 0 501 607
- DE-A- 2 643 849

## Beschreibung

Die Erfindung bezieht sich auf eine Einrichtung zur Entgegennahme von Münzen an einem münzbetätigten Automaten gemäß dem Oberbegriff des Patentanspruchs 1.

Aus der EP 80 842 B1 ist eine Münzausgabeeinrichtung mit einer Endlosförderschleife bekannt. Die Förderschleife wird aus einer Vielzahl von Kettengliedern gebildet. Die Kettenglieder sind gelenkig miteinander verbunden. Die Kettenglieder weisen Stege auf, durch die Münzen aus einem Münzvorratsbehälter zu einer Münzausgabeöffnung transportierbar sind. Die Stege sind in Richtung der Ausgabeöffnung der Münzausgabeeinrichtung geneigt. Von Nachteil ist jedoch dabei, daß ein in Münzausgabeeinrichtung zugeordneter Münzvorratsraum ausschließlich von oben beschickt werden kann.

Der Erfindung liegt die Aufgabe zugrunde, die gattungsbildende Münzausgabeeinrichtung derart weiterzubilden, daß diese zur Entgegennahme von Mischgeld ausgebildet ist, um nachfolgend vereinzelt Münzen zu einem Münzprüfer weiterzuleiten.

Diese Aufgabe wird durch die kennzeichnenden Merkmale des Patentanspruchs 1 gelöst.

Durch die in den Unteransprüchen angegebenen Maßnahmen sind vorteilhafte Weiterbildungen und Verbesserungen möglich.

Die erfindungsgemäße Einrichtung weist den Vorteil auf, daß durch eine griffschalenartige Ausbildung einer Abdeckung einer seitlichen Öffnung eines Münzsammelraumes das zum Betrieb eines Automaten erforderliche Münzgeld in einfacher Weise dem Münzsammelraum zugeführt werden kann.

Von dem Stetigförderer werden die Münzen vereinzelt und nachfolgend dem nachgeschalteten Münzprüfer zugeführt. Darüberhinaus besteht die Möglichkeit bei einem Ausfall des Stetigförderers über den benachbarten Münzeinwurfschlitz Münzen dem Münzprüfer zuzuführen, um so in den Genuß der Dienst- oder Warenleistung des Automaten zu kommen. Die erfindungsgemäße Einrichtung ist so konzepiert, daß innerhalb der Größenbandbreite übliche Münzen und Token unterschiedlichster Größe ohne besondere Einstellung verarbeitet werden können. Um die Störanfälligkeit bei derartigen Einrichtungen zu mindern, ist der traditionelle Münzeinwurfschlitz vorgesehen.

In der Zeichnung ist die Erfindung in einer beispielsweisen Ausführungsform dargestellt. Es zeigt:
- Figur 1: Eine Seitenansicht der Einrichtung mit dem Stetigförderer und einen zu einem Münzprüfer führenden Münzkanal,
- Figur 2: einen Längsschnitt durch die Einrichtung und
- Figur 3: einen Längsschnitt durch den Hohlzylinder des Stetigförderers.

Eine in der Figur 1 dargestellte Einrichtung 1 umfaßt einen Stetigförderer 2 mit einem Gehäusefrontteil 3, das einen Münzeinwurfschlitz 4 sowie eine Öffnung 5 mit einer griffschalenartigen als Fronteinwurfschale 6 ausgebildete Abdeckung umfaßt. An dem Münzeinwurfschlitz 4 schließt sich ein Münzkanal 7 an. Dieser endet an einer Münzzuführöffnung eines strichpunktiert angedeuteten Münzprüfers 8.

Der Stetigförderer 2 umfaßt das Gehäusefrontteil 3, welches einen Durchbruch 9 auf der Frontseite 10 eines strichpunktiert angedeuteten Automaten abdeckt, ein Gehäuserückwandteil 11, in dem rückseitig ein Antriebsmotor 12 angeordnet ist und einen Hohlzylinder 13, der zwischen dem Gehäusefrontteil 3 und dem Gehäuserückwandteil 11 in axialer Richtung des Hohlzylinders 13 drehbar angeordnet ist.

Das Gehäusefrontteil 3 weist den Münzeinwurfschlitz 4 auf und die Fronteinwurfsschale 6, die griffschalenartig ausgebildet ist und von der eine annähernd kreisförmige Öffnung 5 im unteren Bereich zum Teil abgedeckt wird. Das Gehäuserückwandteil 11 weist in Richtung des Gehäusefrontteils 3 vier stegartig ausgebildete Fortsätze 14 auf. Die vier Fortsätze 14 sind gleichmäßig am Umfang des Gehäuserückwandteils 11 angeordnet. Die Fortsätze 14 weisen auf ihrem freien Ende 15 form- und kraftschlüssige Verbindungselemente auf, mit denen sie am Gehäusefrontteil 3 befestigbar sind. Von den Fortsätzen 14 wird der Hohlzylinder 13 in axialer Richtung übergriffen. Der Hohlzylinder 13 ist um seine Längsachse drehbar in dem Gehäusefrontteil 3 und Gehäuserückwandteil 11 gelagert. Auf der Rückseite des Gehäuserückwandteils 11 ist eine Aufnahmevorrichtung für den Antriebsmotor 12 vorgesehen. Auf der Antriebswelle 16 des Antriebsmotors 12 ist ein Antriebsritzel 17 drehfest befestigt. Das Antriebsritzel 17 durchdringt einen Druchbruch des Gehäuserückwandteils 11 in Richtung des Hohlzylinders 13. Der Hohlzylinder 13 weist auf der zur Gehäuserückwandteil 11 gerichteten Stirnseite eine Verzahnung auf. In dieser Verzahnung kämmt das Antriebsritzel 17. Der dem Gehäusefrontteil 3 und von dem Hohlzylinder 13 abgedeckte zugewandte Wandbereich 19 des Gehäuserückwandteils 11 ist kegelstumpfartig ausgebildet und ragt in den Hohlzylinder 13 hinein.

Der vom Münzeinwurfschlitz 4 führende Münzkanal 7 und der von der Münzausgabeöffnung 20 des Gehäuserückwandteils 11 führende Münzkanal 7 zum Münzprüfer weist mindestens einen nicht dargestellten Sensor zur Münzdurchgangserkennung auf. Der Sensor ist mit einer nicht näher dargestellten Steuereinheit verbunden. Von der Steuereinheit wird der Antriebsmotor 12 bestromt.

In der Figur 2 wird der Stetigförderer 2 im Längsschnitt dargestellt. Das Gehäusefrontteil 3 weist eine annähernd kreisrunde Öffnung 5 auf. Die Fronteinwurfschale 6, die griffschalenartig ausgebildet ist, ist dem unteren Bereich der Öffnung 5 zugeordnet. Auf der Rückseite des Gehäusefrontteils 3 weist dieses einen zur Öffnung 5 konzentrischen angeordneten kreisringförmigen Steg 21 auf. Auf dem Außenumfang des Stegs 21 sind kraft- und formschlüssig die Fortsätze 14 des Gehäuserückwandteils 11 befestigt. Auf dem Innenumfang des kreisringförmig ausgebildeten Stegs 21 des Gehäusefrontteils 3 stützt sich der Hohlzylinder 13 auf dem Außenumfang ab. Auf der dem Gehäusefrontteil 3 zugewandten Wand des Gehäuserückwandteils 11 stützt sich der Hohlzylinder 13 am Innenumfang eines kreisringförmigen Steges 22 ab.

Auf der Rückseite 23 des Gehäuserückwandteils 11 ist eine Vorrichtung zur Aufnahme eines Antriebsmotors 12 vorgesehen. Im Bereich der Stirnseite des Hohlzylinders 13 ist in dem Gehäuserückwandteil 11 ein Durchbruch 24 vorgesehen. Der Durchbruch 24 wird von einem Antriebsritzel 17 des Antriebsmotors 12 durchdrungen. Das Antriebsritzel 17 kämmt in der zahnradartig ausgebildeten Stirnseite des Hohlzylinders 13.

In dem kegelstumpfartig ausgebildeten Gehäuserückwandteil 11 ist mindestens ein Sensor angeordnet, mit dem erkannt wird, ob Münzen sich in dem Hohlzylinder 13 befinden. Der Sensor ist mit einer nicht näher dargestellten Steuereinheit verbunden.

Der Hohlzylinder 13 weist am Innenumfang Mitnahmestege 25 auf, die gleichmäßig am Umfang und parallel zueinander angeordnet sind. Der Hohlzylinder 13 weist auf der dem Gehäusefrontteil 3 zugewandten Seite mindestens eine nasenförmige Erhebung 26 auf. Die Mitnahmestege 25 sind aus der Längsachse geneigt angeordnet, so daß die sich darauf befindliche Münze selbsttätig in Richtung der gehäuserückwandseitig vorgesehenen Münzausgabeöffnung 20 zu bewegt, die in der kegelstumpfartig ausgebildeten Gehäuserückwand 19 vorgesehen ist.

In der Figur 3 ist der Hohlzylinder 13 im Längsschnitt dargestellt. Der Hohlzylinder 13 weist auf der Stirnseite eine Verzahnung 18 auf. Am Innenumfang sind die Mitnahmestege 25 gleichmäßig verteilt und parallel zueinander geneigt angeordnet. Der Neigungswinkel der sich in Längsrichtung des Hohlzylinders erstreckenden Mitnahmestege 25 ist derart gewählt, daß Münzen sich in Richtung der Münzausgabeöffnung 20 in dem kegelstumpfartig ausgebildeten Gehäuserückwandteil 19 selbsttätig bewegen. Auf der dem Gehäusefrontteil 3 zugewandten Hohlzylinderabschnitt ist mindestens ein Steg mit einer nasenförmigen Erhebung 26 vorgesehen.

Zur Inbetriebnahme des münzbetätigten Automaten werden Münzen durch die seitliche mit der Griffschale teilweise abgedeckten Öffnung 5 des Münzsammelraum des Stetigförderers zugeführt. Von dem dem Münzsammelraum zugeordneten Sensor wird erfaßt, daß ein Mischgeldmünzvorrat in dem Hohlzylinder 13 sich befindet. Von der Steuereinheit wird der Antriebsmotor 12 bestromt. Der Hohlzylinder 13 wird im Uhrzeigersinn gedreht. Dabei werden Münzen von den am Innenumfang befindlichen Mitnahmestegen 25 in vertikaler Richtung transportiert. Während des Transports rollt die Münze auf dem geneigten Mitnahmesteg 25 in Richtung des Gehäuserückwandteils 11. In dieser ist die Münzausgabeöffnung 20 angeordnet. Die Münze durchdringt die Münzausgabeöffnung 20 und wird durch den sich daran anschließenden Münzkanal 7 zum Münzprüfer geleitet. Beim Passieren des Münzkanals 7 wird der Durchgangssensor betätigt. Nach dessen Betätigung wird für eine vorgebbare einstellbare Zeit der Antriebsmotor 12 stillgesetzt.

Durch das zwischenzeitliche Stillsetzen des Antriebsmotors 12 wird verhindert, daß zu schnell Münzen hintereinander dem Münzprüfer zugeführt werden und dieser dadurch verstopft wird. Dies kann insbesondere dann geschehen, wenn sowohl Mischgeld dem Münzsammelraum des Stetigförderers 2 zugeführt wird und gleichzeitig über dem benachbarten Münzeinwurfschlitz 4 Münzen eingegeben werden.

In einer weiteren Ausgestaltung der Erfindung kann bei einem münzbetätigten Automaten mit einer Münzauszahleinheit, die zur Auszahlung kommenden Münzen über einen weiteren Stetigförderer dem Hohlzylinder 13 zugeführt werden. Der weitere Stetigförderer ist erforderlich, da in der Regel unterhalb eines Münzprüfers münzwertindividuelle Münzstapelbehälter vorgesehen sind. Bodenseitig der Münzstapelbehälter befinden sich elektromagnetisch betätigbare Auszahleinrichtungen. Zur Überwindung des Höhenunterschieds zwischen der Münzauszahleinheit und der des Hohlzylinders 13 ist ein weiterer münzenfördernder Stetigförderer erforderlich. Diese Einrichtung weist den Vorteil auf, daß Manipulationen an der Münzauszahleinheit der Münzeinheit verhindert werden, da bei einer derartigen Einrichtung die automatenseitige Entgegennahme der Münzen sowie die Auszahlung von Münzen z. B. bei einem Gewinn bei münzbetätigten Unterhaltungsgeräten mit Gewinnmöglichkeit, über den Münzsammelraum erfolgen kann.

## Patentansprüche

1. Einrichtung (1) zur Entgegennahme von Münzen an einem münzbetätigten Automaten mit einem Münzeinwurfschlitz (4) auf einer Frontplatte wobei sich an dem Münzeinwurfschlitz auf der Rückseite der Frontplatte ein zu einer Münzannahmestelle eines Münzprüfers führender Münzkanal (7) anschließt,
**dadurch gekennzeichnet**,
daß benachbart zu dem Münzeinwurfschlitz (4) eine Öffnung (5) zwecks Zuführung von Mischgeld zu einem Münzsammelraum eines Stetigförderers (2) vorgesehen ist, von dem vereinzelte Münzen unter Vermittlung des Münzkanals (7) zum Münzprüfer leitbar sind.

2. Einrichtung nach Anspruch 1,
**dadurch gekennzeichnet**,
daß der Stetigförderer (2) als Fördermittel einen Hohlzylinder (13) umfaßt, der auf dem Innenumfang parallel zueinander angeordnete Mitnahmestege (25) aufweist, die in Richtung einer Münzausgabeöffnung (20) in das Gehäuserückwandteil (11) des Steitigförderers (2) geneigt sind.

3. Einrichtung nach Anspruch 2,
**dadurch gekennzeichnet**,
daß der Hohlzylinder (13) am Innenumfang im Bereich der Münzzuführseite des Stetigförderers (2) Münzabweisnoppen (26) aufweist.

4. Einrichtung nach Anspruch 2 und/oder 3,
**dadurch gekennzeichnet**,
daß die zum Gehäuserückwandteil (11) gerichtete Stirnseite des Hohlzylinders (13) eine Verzahnung (18) aufweist, in der ein Antriebsritzel (17) eines Antriebsmotors (12) kämmt.

5. Einrichtung nach Anspruch 4,
**dadurch gekennzeichnet**,
daß das Gehäuserückwandteil (11) in Richtung des Gehäusefrontteils (3) gerichtete Fortsätze (14) aufweist, von denen der Hohlzylinder (13) in axialer Richtung übergriffen wird, und daß auf der den Fortsätzen (14) gegenüberliegenden Seitenwand des Gehäuserückwandteils (11) eine Aufnahmevorrichtung für den Antriebsmotor (12) des Hohlzylinders (13) vorgesehen ist.

6. Einrichtung nach Anspruch 5,
**dadurch gekennzeichnet**,
daß das Gehäuserückwandteil (11) einen Durchbruch (24) im Bereich der Fortsätze (14) aufweist, der von dem Antriebsritzel (17) teilweise durchdrungen wird.

7. Einrichtung nach einem oder mehreren der Ansprüche 2 bis 6,
**dadurch gekennzeichnet**,
daß der Hohlzylinder (13) sich einerseits auf einem Innenumfang eines kreisringförmigen Steges (21) des Gehäusefrontteils (3) und sich andererseits auf einem Außenumfang eines kreisringförmigen Steges (22) des Gehäuserückwandteils (11) abstützt.

8. Einrichtung nach einem oder mehreren der Ansprüche 2 bis 7,
**dadurch gekennzeichnet**,
daß in dem Gehäuserückwandteil (11) eine Münzausgabeöffnung (20) vorgesehen ist, die dem Innenumfang des Hohlzylinders (13) zugeordnet ist, und die annähernd symmetrisch zur horizontalen Drehachse des Hohlzylinders (13) angeordnet ist.

9. Einrichtung nach einem oder mehreren der Ansprüche 2 bis 8,
**dadurch gekennzeichnet,**
daß dem von dem Hohlzylinder (13) überdeckbarer Wandbereich (19) des Gehäuserückwandteils (11) kegelstumpfartig ausbildbar ist.

10. Einrichtung nach Anspruch 8,
**dadurch gekennzeichnet**,
daß dem von dem Münzeinwurfschlitz (4) und von der Münzausgangsöffnung (20) zum Münzprüfer führender Münzkanal (7) mindestens ein Sensor zur Münzdurchgangserfassung zugeordnet ist, der mit einer Steuereinheit verbunden ist, von der die Ansteuerung des Antriebsmotors (12) erfolgt, der nach jedem Münzdurchgang für ein vorgebbares, einstellbares Zeitintervall stillsetzbar ist.

11. Einrichtung nach einem oder mehreren der Ansprüche 2 bis 10,
**dadurch gekennzeichnet**,
daß mit mindestens einem Sensor erfaßbar ist, ob Münzen in dem Hohlzylinder (13) vorhanden sind.

12. Einrichtung nach Anspruch 11,
**dadurch gekennzeichnet**,
daß bei einem Münzvorrat im Hohlzylinder (13), von der Steuereinheit der Antriebsmotor (12) bestromt wird, bis ein vorgebbares Zeitintervall abgelaufen ist.

13. Einrichtung nach einem oder mehreren der vorausgegangenen Ansprüche mit einer Münzeinheit aus der Münzen auszahlbar sind,
**dadurch gekennzeichnet**,
daß von einer Münzausgabestelle der Münzeinheit ein Münzkanal zu einem weiteren Stetigförderer führt.

14. Einrichtung nach Anspruch 13,
**dadurch gekennzeichnet**,
daß sich an der Münzausgabestelle eine zu dem weiteren Stetigförderer führende Münzleiteinrichtung anschließt, und daß mit dem weiteren Stetigförderer die ausgezahlten Münzen aus der Münzeinheit zu dem oberhalb der Münzausgabestelle befindlichen Hohlzylinder (13) führbar sind.

## Claims

1. Device (1) for receiving coins in a coin-operated machine, having a coin-introduction slot (4) on a front plate, the coin-introduction slot being adjoined, on the rear side of the front plate, by a coin duct (7) which leads to a coin-receiving location of a coin tester, characterized in that there is provided adjacent to the coin-introduction slot (4) an opening (5) for the purpose of feeding mixed coins to a coin-collecting area of a continuous conveyor (2), by means of which separated coins can be directed to the coin tester by way of the coin duct (7).

2. Device according to Claim 1, characterized in that, as conveying means, the continuous conveyor (2) comprises a hollow cylinder (13) which has carry-along ribs (25) which are arranged parallel to one another on the inner circumference of said cylinder and are inclined, in the direction of a coin-output opening (20), into the housing rear-wall part (11) of the continuous conveyor (2).

3. Device according to Claim 2, characterized in that, in the region of the coin-feed side of the continuous conveyor (2), the hollow cylinder (13) has coin-deflecting protrusions (26) on the inner circumference.

4. Device according to Claim 2 and/or 3, characterized in that that end side of the hollow cylinder (13) which is directed towards the housing rear-wall part (11) has a toothing arrangement (18) in which a drive pinion (17) of a drive motor (12) meshes.

5. Device according to Claim 4, characterized in that the housing rear-wall part (11) has extensions (14) which are directed towards the housing front part (3) and engage over the hollow cylinder (13) in the axial direction, and in that a receiving means for the drive motor (12) of the hollow cylinder (13) is provided on that side wall of the housing rear-wall part (11) which is located opposite the extensions (14).

6. Device according to Claim 5, characterized in that the housing rear-wall part (11) has an aperture (24) which is located in the region of the extensions (14) and through which the drive pinion (17) passes to some extent.

7. Device according to one or more of Claims 2 to 6, characterized in that the hollow cylinder (13) is supported, on the one hand, on an inner circumference of an annular rib (21) of the housing front part (3) and, on the other hand, on an outer circumference of an annular rib (22) of the housing rear-wall part (11).

8. Device according to one or more of Claims 2 to 7, characterized in that there is provided in the housing rear-wall part (11) a coin-output opening (20) which is assigned to the inner circumference of the hollow cylinder (13) and is arranged approximately symmetrically with respect to the horizontal axis of rotation of the hollow cylinder (13).

9. Device according to one or more of Claims 2 to 8, characterized in that the wall region (19), which can be covered with the hollow cylinder (13), of the housing rear-wall part (11) is of frustoconical design.

10. Device according to Claim 8, characterized in that the coin duct (7), leading from the coin-introduction slot (4) and from the coin-output opening (20) to the coin tester, is assigned at least one sensor which is intended for detecting the through-passage of coins and is connected to a control unit which activates the drive motor (12), it being possible for the latter to be brought to a standstill for a predeterminable, adjustable time interval after each through-passage operation.

11. Device according to one or more of Claims 2 to 10, characterized in that it is possible to detect, using at least one sensor, whether coins are present in the hollow cylinder (13).

12. Device according to Claim 11, characterized in that, with a supply of coins in the hollow cylinder (13), the control unit supplies the drive motor (12) with power until a predeterminable time interval has elapsed.

13. Device according to one or more of the preceding claims, having a coin unit from which coins can be paid out, characterized in that a coin duct leads from a coin-output location of the coin unit to a further continuous conveyor.

14. Device according to Claim 13, characterized in that the coin-output location is adjoined by a coin-directing device which leads to the further continuous conveyor, and in that the further continuous conveyor can route the paid-out coins from the coin unit to the hollow cylinder (13), which is located above the coin-output location.

## Revendications

1. Dispositif (1) pour recevoir des pièces de monnaie dans une machine actionnée par des pièces de monnaie, avec une fente d'introduction des pièces de monnaie (4) sur une plaque avant, dans lequel un canal à pièces de monnaie (7), conduisant à un point d'acceptation des pièces de monnaie d'un dispositif de contrôle des pièces de monnaie, se raccorde à la fente d'introduction des pièces de monnaie sur la face arrière de la plaque avant, caractérisé en ce qu'il est prévu, à proximité de la fente d'introduction des pièces de monnaie (4), une ouverture (5) pour introduire des pièces de monnaie diverses dans un volume de collecte de pièces de monnaie d'un transporteur continu (2), à partir duquel des pièces de monnaie séparées peuvent être conduites au dispositif de contrôle des pièces de monnaie par l'intermédiaire du canal à pièces de monnaie (7).

2. Dispositif suivant la revendication 1, caractérisé en ce que le transporteur continu (2) comprend, en guise de moyen de transport, un cylindre creux (13) qui présente à son pourtour intérieur des nervures d'entraînement (25) disposées parallèlement l'une à l'autre, qui sont inclinées en direction d'une ouverture de distribution de pièces de monnaie (20) dans la partie de paroi arrière du corps (11) du transporteur continu (2).

3. Dispositif suivant la revendication 2, caractérisé en ce que le cylindre creux (13) présente à son pourtour intérieur des boutons de déviation de pièces de monnaie (26) dans la région du côté d'introduction des pièces de monnaie du transporteur continu (2).

4. Dispositif suivant la revendication 2 ou 3, caractérisé en ce que la face d'extrémité du cylindre creux (13), orientée vers la partie de paroi arrière du corps (11), présente une denture (18) avec laquelle engrène un pignon d'entraînement (17) d'un moteur d'entraînement (12).

5. Dispositif suivant la revendication 4, caractérisé en ce que la partie de paroi arrière du corps (11) présente des prolongements (14) orientés en direction de la partie avant du corps (3), entre lesquels le cylindre creux (13) est emprisonné en direction axiale, et en ce qu'il est prévu, sur la paroi latérale de la partie de paroi arrière du corps (11) faisant face aux prolongements (14), un dispositif destiné à recevoir le moteur d'entraînement (12) du cylindre creux (13).

6. Dispositif suivant la revendication 5, caractérisé en ce que la partie de paroi arrière du corps (11) présente, dans la région des prolongements (14), un orifice (24) qui est traversé en partie par le pignon d'entraînement (17).

7. Dispositif suivant une ou plusieurs des revendications 2 à 6, caractérisé en ce que le cylindre creux (13) s'appuie d'une part sur un pourtour intérieur d'une nervure (21) de forme circulaire de la partie avant du corps (3) et d'autre part sur un pourtour extérieur d'une nervure (22) de forme circulaire de la partie de paroi arrière du corps (11).

8. Dispositif suivant une ou plusieurs des revendications 2 à 7, caractérisé en ce qu'il est prévu, dans la partie de paroi arrière du corps (11), une ouverture de distribution de pièces de monnaie (20) qui est associée au pourtour intérieur du cylindre creux (13) et qui est disposée à peu près symétriquement par rapport à l'axe de rotation horizontal du cylindre creux (13).

9. Dispositif suivant une ou plusieurs des revendications 2 à 8, caractérisé en ce que la région de paroi (19) de la partie de paroi arrière du corps (11) à recouvrir par le cylindre creux (13) peut être configurée en forme de tronc de cône.

10. Dispositif suivant la revendication 8, caractérisée en ce qu'au canal à pièces de monnaie (7) conduisant de la fente d'introduction de pièces de monnaie (4) et de l'ouverture de distribution de pièces de monnaie (20) au dispositif de contrôle des pièces de monnaie, est associé au moins un détecteur pour la détermination du passage de pièces de monnaie, qui est relié à une unité de commande avec laquelle on fait démarrer le moteur d'entraînement (12), qui peut être mis à l'arrêt après chaque passage d'une pièce de monnaie, pendant un intervalle de temps prédéterminé réglable.

11. Dispositif suivant une ou plusieurs des revendications 2 à 10, caractérisé en ce que l'on peut déterminer avec au moins un détecteur, s'il y a des pièces de monnaie dans le cylindre creux (13).

12. Dispositif suivant la revendication 11, caractérisé en ce qu'en présence d'une réserve de pièces de monnaie dans le cylindre creux (13), le moteur d'entraînement (12) est alimenté en courant électrique par l'unité de commande, jusqu'à ce qu'un intervalle de temps prédéterminé se soit écoulé.

13. Dispositif suivant une ou plusieurs des revendications précédentes, avec un monnayeur à partir duquel des pièces de monnaie peuvent être payées, caractérisé en ce qu'un canal à pièces de monnaie conduit depuis un point de distribution de pièces de monnaie du monnayeur jusqu'à un transporteur continu supplémentaire.

14. Dispositif suivant la revendication 13, caractérisé en ce qu'au point de distribution de pièces de monnaie se raccorde un dispositif de guidage de pièces de monnaie conduisant à un transporteur continu supplémentaire, et en ce que les pièces de monnaie payées peuvent être conduites par le transporteur continu supplémentaire depuis le monnayeur jusqu'au cylindre creux (13) se trouvant au-dessus du point de distribution de pièces de monnaie.
